# EUROPÄISCHE PATENTSCHRIFT

(11) **EP 3 227 971 B1**
(45) Veröffentlichungstag und Bekanntmachung des Hinweises auf die Patenterteilung: **04.09.2019**
(21) Anmeldenummer: 16706639.8
(22) Anmeldetag: 26.02.2016
(51) Int. Cl.: H01R 24/44, H01R 103/00, H01R 13/627, H01R 13/11, H01R 13/05, H01R 24/40

(54) **HF-STECKVERBINDUNG MIT SELBSTSCHLIESSENDER KONTAKTHÜLSE**
HF-CONNECTION WITH SELF-CLOSING CONTACT SLEEVE
CONNEXION ENFICHABLE HF AVEC DOUILLE DE CONTACT À FERMETURE AUTOMATIQUE

(43) Veröffentlichungstag der Anmeldung: 11.10.2017
(73) Patentinhaber: Rosenberger Hochfrequenztechnik GmbH & Co. KG, 83413 Fridolfing (DE)
(72) Erfinder: ZEBHAUSER, Martin, 83410 Laufen (DE); PEMWIESER, Manuel, 84489 Burghausen (DE); ANFANG, Christian, 83346 Bergen (DE)
(86) Internationale Anmeldenummer: PCT/EP2016/054123
(87) Internationale Veröffentlichungsnummer: WO 2017/144121

(56) Entgegenhaltungen:
- DE-A1-102005 026 030
- DE-C1- 19 913 898
- FR-A- 1 279 360
- US-A- 5 556 292
- US-B1- 6 439 925

## Beschreibung

### GEBIET DER ERFINDUNG

Die vorliegende Erfindung betrifft eine HF-Steckverbindung mit einer Kontakthülse für einen Außenleiter einer koaxialen Steckverbindung.

### TECHNISCHER HINTERGRUND

Die EP 1 641 086 B1 zeigt einen Steckverbinder, der sich mit reduzierten Steckkräften bedienen lässt. Diesbezüglich ist ein Steckverbinder mit einem radialen, geschlitzten Ring beschrieben, wobei sich der Ring beim Verstecken des Steckverbinders radial aufweitet.

Die DE 199 13 898 C1 zeigt eine Kontakthülse (10; 100) für einen Außenleiter eines ersten Verbinders einer HF-Steckverbindung (50), welche einen stirnseitigen Bereich (12) mit zumindest einem Schlitz (14) aufweist, wobei der Schlitz derart dimensioniert ist, dass sich der stirnseitige Bereich beim Verbinden der Kontakthülse mit einem zweiten Verbinder (40) selbst schließt, und wobei der stirnseitige Bereich ringförmig ausgebildet ist.

US6439925, DE102005026030 und US5556292 offenbaren auch HF-Steckverbindungen mit einem ersten Verbinder und mit einem zweiten Verbinder, wobei der erste Verbinder als Stecker und der zweite Verbinder als Buchse ausgebildet sind.

### ZUSAMMENFASSUNG DER ERFINDUNG

Vor diesem Hintergrund liegt der vorliegenden Erfindung die Aufgabe zugrunde, eine Steckverbindung mit verbesserten elektrischen Eigenschaften anzugeben.

Erfindungsgemäß wird diese Aufgabe durch eine Hochfrequenz-Steckverbindung mit den Merkmalen des Patentanspruchs 1.

Die der vorliegenden Erfindung zugrunde liegende Idee besteht darin, eine Kontakthülse für einen Außenleiter eines ersten Verbinders einer HF-Steckverbindung derart auszubilden, dass ein stirnseitiger Bereich der Kontakthülse in gestecktem Zustand möglichst umlaufend, also im Wesentlichen ohne Unterbrechungen, ausgebildet ist.

Erfindungsgemäß ist der Schlitz des stirnseitigen Bereichs, derart ausgelegt, dass dieser sich beim Verbinden mit einem zweiten Verbinder selbst schließt.

Dementsprechend gewährleistet die erfindungsgemäße Kontakthülse einer HF-Steckverbindung eine homogenere Verteilung der Impedanz durch einen im Wesentlichen umlaufenden stirnseitigen Bereich, wenn sich die Kontakthülse in gestecktem Zustand befindet.

Die Abwinklung des Schlitzes gegenüber der Längsachse der Kontakthülse bringt besondere mechanische Vorteile bezüglich des Toleranzausgleichs mit sich.

Es versteht sich, dass sich die Angabe "umlaufender stirnseitiger Bereich" auf einen gesteckten Zustand der Kontakthülse bezieht.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer bevorzugten Ausführungsform der Erfindung ist der Schlitz der Kontakthülse derart ausgelegt, dass Stecckräfte beim Verbinden des ersten Verbinders mit einem zweiten Verbinder der HF-Steckverbindung reduziert werden und ein Toleranzausgleich bereitgestellt ist.

Durch den Schlitz können Steckkräfte, welche zum Verbinden der Kontakthülse mit einem zweiten Verbinder erforderlich sind, gegenüber einer Kontakthülse mit einem ungeschlitzten stirnseitigen Bereich reduziert werden.

Ferner stellt die erfindungsgemäße Kontakthülse einen Toleranzausgleich dahingehend bereit, dass ein zu großer Umfang bzw. ein zu kleiner Umfang des stirnseitigen Bereichs ausgeglichen wird, indem sich die gegenüberliegenden Seiten des Schlitzes in gestecktem Zustand gegeneinander verschieben bzw. ein Spalt zwischen den gegenüberliegenden Seiten des Schlitzen bestehen bleibt.

Der Fachmann versteht die Angabe "sich selbst schließend" dahingehend, dass sich die gegenüberliegenden Seiten des Schlitzes beim Verbinden der Kontakthülse mit einem zweiten Verbinder aufeinander zu bewegen und sich im Idealfall kontaktieren. Dem Fachmann ist jedoch bewusst, dass sich aufgrund möglicher Fertigungstoleranzen ein verbleibender kleiner Spalt zwischen den sich gegenüberliegenden Seiten des Schlitzes nicht gänzlich ausschließen lässt.

Gemäß einer weiteren bevorzugten Ausführungsform weist die Kontakthülse einen Federbereich mit zumindest einer Ausnehmung auf, welche eingerichtet ist, eine Verformbarkeit des Federbereichs bereitzustellen und die Steckkräfte weiter zu reduzieren.

Durch den erfindungsgemäßen Federbereich wird die Flexibilität und Verformbarkeit der Kontakthülse weiter gesteigert, indem die Ausnehmungen des Federbereichs eine Verschiebung des stirnseitigen Bereichs gegenüber dem Federbereich gewährleisten. Dies ist besonders bei kleinen Steckverbindungen mit besonders geringen Steckkräften vorteilhaft.

Gemäß einer weiteren bevorzugten Ausführungsform schließen die Längsachse und der Schlitz einen Winkel zwischen zwischen 30° und 50°, insbesondere einen Winkel von im Wesentlichen 45° ein. Demnach kann bei einer 45°-Abwinklung des Schlitzes gegenüber der Längsachse ein maximaler Toleranzausgleich des Durchmessers gewährleistet werden, indem das Risiko einer Verkantung der gegenüberliegenden Seiten des Schlitzes reduziert wird und sich die gegenüberliegenden Seiten des Schlitzes besonders leicht gegeneinander verschieben können.

Gemäß einer weiteren bevorzugten Ausführungsform weist der Federbereich eine Erhöhung auf, welche eingerichtet ist, einen elektrischen Kontakt zu dem zweiten Verbinder herzustellen und welche insbesondere zu der Ausnehmung in radialer Richtung benachbart angeordnet ist. Somit können zwei zu verbindende Außenleiter eines ersten Verbinders und eines zweiten Verbinders auf besonders einfache Weise kontaktiert werden. Zudem erweisen sich derartige Kontakte auch bei auftretenden Vibrationen oder Stößen als besonders ausfallsicher.

Gemäß einer weiteren bevorzugten Ausführungsform weist die Kontakthülse wenigstens zwei Ausnehmungen, insbesondere wenigstens vier Ausnehmungen, weiter insbesondere wenigstens sechs Ausnehmungen auf. Der Fachmann versteht, dass die Anzahl sowie die geometrische Dimensionierung der Ausnehmungen in Abhängigkeit der Baugröße der Kontakthülse vorzusehen sind.

Gemäß einer weiteren bevorzugten Ausführungsform verjüngt sich der stirnseitige Bereich der Kontakthülse in stirnseitiger Richtung. Hierdurch kann die aufzubringende Steckkraft zum Verbinden der Kontakthülse mit einem zweiten Verbinder weiter verringert werden.

Besonders vorteilhaft ist eine HF-Steckverbindung mit einem ersten Verbinder und mit einem zweiten Verbinder, wobei der erste Verbinder eine erfindungsgemäße Kontakthülse aufweist und wobei die Kontakthülse als Außenleiter ausgebildet ist.

Gemäß einer bevorzugten Ausführungsform einer erfindungsgemäßen HF-Steckverbindung ist der erste Verbinder als Stecker und der zweite Verbinder als Buchse ausgebildet. Der Fachmann versteht jedoch, dass auch zwittrige Verbinder vom Schutzbereich dieser Patentanmeldung umfasst sind. Des Weiteren versteht der Fachmann, dass eine erfindungsgemäße Kontakthülse auch einen Teil einer Buchse bilden kann.

Gemäß einer bevorzugten Ausführungsform der erfindungsgemäßen HF-Steckverbindung weist der zweite Verbinder Rastmittel auf, welche geeignet sind, mit der Erhöhung zu verrasten. Die Rastmittel können beispielsweise als eine zu der Erhöhung korrespondierende Vertiefung ausgebildet sein. Somit kann die Kontaktsicherheit weiter gesteigert werden.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: zeigt eine perspektivische Ansicht einer erfindungsgemäßen Kontakthülse;
- Fig. 2: zeigt eine perspektivische Ansicht einer erfindungsgemäßen Kontakthülse;
- Fig. 3: zeigt eine perspektivische Ansicht einer erfindungsgemäßen Kontakthülse;
- Fig. 4: zeigt eine Schnittsicht einer erfindungsgemäßen HF-Steckverbindung;
- Fig. 4a: zeigt einen Teilbereich der Fig. 4
- Fig. 5: zeigt eine Schnittsicht einer erfindungsgemäßen HF-Steckverbindung;
- Fig. 5a: zeigt einen Teilbereich der Fig. 5

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Figur 1 zeigt eine perspektivische Ansicht einer erfindungsgemäßen Kontakthülse 10. Die Kontakthülse 10 weist einen stirnseitigen Bereich 12 mit einem Schlitz 14 auf. Der Schlitz 14 ist von den gegenüberliegenden Seiten 14a und 14b begrenzt. Die geometrischen Abmessungen des Schlitzes 14 sind derart dimensioniert, dass sich die gegenüberliegenden Seiten 14a, 14b des Schlitzes 14 aufeinander zu bewegen, sofern der stirnseitige Bereich 12 zusammengedrückt wird.

In Figur 1 ist der stirnseitige Bereich 12 der Kontakthülse auf den Mantelbereich 16 aufgesteckt. Hierfür weist der Mantelbereich 16 der Kontakthülse 10 eine umlaufende Nut (nicht dargestellt) auf, in welcher der stirnseitige Bereich geführt wird. Durch die lösbare Verbindung zwischen dem stirnseitigen Bereich 12 und dem Mantelbereich 16 ist die Verformbarkeit bzw. die Beweglichkeit des stirnseitigen Bereichs 12 gegenüber dem Mantelbereich 16 in ausreichendem Maße gewährleistet.

Im Folgenden werden die Figuren 2 und 3 übergreifend beschrieben. Die Figuren 2 und 3 zeigen jeweils eine perspektivische Ansicht einer erfindungsgemäßen Kontakthülse 100.

Wie bereits in Figur 1 beschrieben weist auch die Kontakthülse 100 einem Schlitz 14, welcher von gegenüberliegenden Seiten 14a und 14b begrenzt ist, auf. Der Schlitz 14 ist in einem stirnseitigen Bereich 12 der Kontakthülse 100 angeordnet. Der stirnseitige Bereich 12 der Kontakthülse 100 ist einstückig mit einem Mantelbereich 16 der Kontakthülse 100 ausgebildet.

Der Mantelbereich 16 weist den Federbereich 20 mit den Ausnehmungen 22a-f sowie mit den Erhöhungen 24a-f auf. Die Ausnehmungen 22a-f gewährleisten eine ausreichende Verformbarkeit der Kontakthülse 100.

Um die Verformbarkeit der Kontakthülse 100 weiter zu erhöhen, ist der Schlitz 14 mit der Ausnehmung 22b des Federbereichs 20 verbunden.

Die Kontakthülse 100 weist zwischen den Ausnehmungen 22a-f jeweils Erhöhungen 24a-f, welche im gesteckten Zustand einen elektrischen Kontakt zu einem Außenleiter eines zweiten Verbinders 40 gewährleisten. Der Fachmann versteht, dass die Anordnung der Erhöhungen 24a-f keineswegs auf eine Anordnung zwischen den Ausnehmungen 22a-f begrenzt ist. Insbesondere können die Erhöhungen auch in dem stirnseitigen Bereich 12 bzw. zwischen dem stirnseitigen Bereich 12 und dem Federbereich 20 angeordnet sein.

In Figur 3 ist neben der Kontakthülse 100 auch ein Innenleiter 30 und ein Isolierteil 32 dargestellt. Das Isolierteil 32 ist als Kunststoffring ausgebildet.

Im Folgenden werden die Figuren 4, 4a und 5, 5a übergreifend beschrieben. Die Figuren 4 und 5 zeigen jeweils eine Schnittsicht einer Kontakthülse 100 und eines zweiten Verbinders 40.

Figur 4 zeigt die Kontakthülse 100 und den zweiten Verbinder 40 in nicht verstecktem Zustand. Der Teilbereich 40 gemäß Figur 4a zeigt, dass der stirnseitige Bereich 12 der Kontakthülse 100 einen Schlitz 14 aufweist.

In Figur 5 bzw. 5a sind die Kontakthülse 100 und der zweite Verbinder 40 in verstecktem Zustand dargestellt. Es ist deutlich zu erkennen, dass sich der Schlitz 14 gemäß Figur 4 bzw. Figur 4a in Figur 5 bzw. 5a geschlossen hat.

### Bezugszeichenliste

- 10: Kontakthülse
- 100: Kontakthülse
- 12: stirnseitiger Bereich
- 14: Schlitz
- 14a: Schlitzseite
- 14b: Schlitzseite
- 16: Mantelbereich
- 20: Federbereich
- 22a-f: Ausnehmung
- 24a-f: Erhöhung
- 30: Innenleiter
- 32: Isolierteil
- 40: zweiter Verbinder
- 40a: Bereich
- 42: Längsachse
- 50: HF-Steckverbindung
- 50a: Bereich

## Patentansprüche

1. HF-Steckverbindung (50) mit einem ersten Verbinder und mit einem zweiten Verbinder, wobei der erste Verbinder als Stecker und der zweite Verbinder als Buchse ausgebildet ist, wobei der erste Verbinder eine Kontakthülse (10; 100) aufweist, die als Außenleiter des ersten Verbinders ausgebildet ist, wobei die Kontakthülse (10, 100) einen stirnseitigen Bereich (12) mit zumindest einem Schlitz (14) aufweist, wobei der Schlitz derart dimensioniert ist, dass sich der stirnseitige Bereich beim Verbinden der Kontakthülse mit einem zweiten Verbinder (40) selbst schließt, und wobei der stirnseitige Bereich ringförmig ausgebildet ist, die HF-Steckverbindung **dadurch gekennzeichnet, dass** der Schlitz zu einer Längsachse (42) der Kontakthülse abgewinkelt ist, wobei die Längsachse und der Schlitz einen Winkel zwischen 15° und 60° einschließen.

2. HF-Steckverbindung nach einem der vorstehenden Ansprüche, wobei der Schlitz derart ausgelegt ist, Steckkräfte beim Verbinden des ersten Verbinders mit einem zweiten Verbinder der HF-Steckverbindung zu reduzieren und um einen Toleranzausgleich bereitzustellen.

3. HF-Steckverbindung nach einem der vorstehenden Ansprüche, wobei die Kontakthülse einen Federbereich (20) mit zumindest einer Ausnehmung (22) aufweist, welche eingerichtet ist, eine Verformbarkeit des Federbereichs bereitzustellen und die Steckkräfte weiter zu reduzieren.

4. HF-Steckverbindung einem der vorstehenden Ansprüche, wobei die Längsachse und der Schlitz einen Winkel zwischen 30° und 50°, insbesondere einen Winkel von im Wesentlichen 45° einschließen.

5. HF-Steckverbindung nach einem der vorstehenden Ansprüche, welche eine Erhöhung (24) aufweist, welche eingerichtet ist, einen elektrischen Kontakt zu dem zweiten Verbinder herzustellen.

6. HF-Steckverbindung nach Anspruch 5, wobei die Erhöhung in dem Federbereich und zu der Ausnehmung in radialer Richtung benachbart angeordnet ist.

7. HF-Steckverbindung nach Anspruch 3, wobei die Kontakthülse wenigstens zwei Ausnehmungen, insbesondere wenigstens vier Ausnehmungen, weiter insbesondere wenigstens sechs Ausnehmungen aufweist.

8. HF-Steckverbindung nach einem der vorstehenden Ansprüche 3 bis 7, wobei der Schlitz mit der Ausnehmung verbunden ist.

9. HF-Steckverbindung nach einem der vorstehenden Ansprüche, wobei sich der stirnseitige Bereich in stirnseitiger Richtung verjüngt.

10. HF-Steckverbindung nach einem der vorstehenden Ansprüche, wobei der zweite Verbinder Rastmittel aufweist, welche geeignet sind, mit der Erhöhung zu verrasten.

## Claims

1. An HF plug connection (50) having a first connector and having a second connector, wherein the first connector is designed as a plug and the second connector as a plug socket, wherein the first connector has a contact sleeve (10; 100), which is designed as an outer conductor of the first connector, wherein the contact sleeve (10, 100) has an end-side region (12) with at least one slot (14), wherein the slot is dimensioned in such a manner that the end-side region self-closes during the connection of the contact sleeve to a second connector (40), and wherein the end-side region is formed in a ring shape, the HF plug connection **characterized in that** the slot is angled to the longitudinal axis (42) of the contact sleeve, wherein the longitudinal axis and the slot enclose an angle between 15° and 60°.

2. The HF plug connection according to any one of the preceding claims, wherein the slot is designed so as to reduce plug-in forces when connecting the first connector to a second connector of the HF plug connection and in order to provide a tolerance compensation.

3. The HF plug connection according to any one of the preceding claims, wherein the contact sleeve has a spring region (20) with at least one recess (22), which is configured to provide a deformability of the spring region and to further reduce the plug-in forces.

4. The HF plug connection according to any one of the preceding claims, wherein the longitudinal axis and the slot enclose an angle between 30° and 50°, in particular an angle of substantially 45°.

5. The HF plug connection according to any one of the preceding claims, which has an elevation (24), which is configured to establish an electrical contact to the second connector.

6. The HF plug connection according to Claim 5, wherein the elevation is arranged in the spring region and adjacent to the recess in radial direction.

7. The HF plug connection according to Claim 3, wherein the contact sleeve has at least two recesses, in particular at least four recesses, further in particular at least six recesses.

8. The HF plug connection according to any one of the preceding claims 3 to 7, wherein the slot is connected to the recess.

9. The HF plug connection according to any one of the preceding claims, wherein the end-side region tapers in the end-side direction.

10. The HF plug connection according to any one of the preceding claims, wherein the second connector has latching means, which are suitable for latching with the elevation.

## Revendications

1. Connexion enfichable HF (50) avec un premier connecteur et avec un deuxième connecteur, dans laquelle le premier connecteur est constitué en tant que fiche et le deuxième connecteur en tant que prise, dans laquelle le premier connecteur comporte une douille de contact (10 ; 100) qui est constituée en tant que conducteur extérieur du premier connecteur,
dans laquelle la douille de contact (10, 100) comporte une zone (12) côté frontal avec au moins une fente (14), dans laquelle la fente est dimensionnée de telle sorte que la zone côté frontal se ferme elle-même lors de la connexion de la douille de contact avec un deuxième connecteur (40), et dans laquelle la zone côté frontal est constituée de façon annulaire, la connexion enfichable HF étant **caractérisée en ce que** la fente est coudée par rapport à un axe longitudinal (42) de la douille de contact, dans laquelle l'axe longitudinal et la fente forment un angle entre 15° et 60°.

2. Connexion enfichable HF selon l'une des revendications précédentes, dans laquelle la fente est conçue de façon à réduire des forces d'enfichage lors de la connexion du premier connecteur avec un deuxième connecteur de la connexion enfichable HF et pour fournir une compensation de tolérances.

3. Connexion enfichable HF selon l'une des revendications précédentes, dans laquelle la douille de contact comporte une zone de ressort (20) avec au moins un creux (22) qui est agencé pour fournir une déformabilité de la zone de ressort et pour réduire davantage les forces d'enfichage.

4. Connexion enfichable HF selon l'une des revendications précédentes, dans laquelle l'axe longitudinal et la fente forment un angle entre 30° et 50°, en particulier un angle d'essentiellement 45°.

5. Connexion enfichable HF selon l'une des revendications précédentes, laquelle présente une surélévation (24) qui est agencée pour réaliser un contact électrique avec le deuxième connecteur.

6. Connexion enfichable HF selon la revendication 5, dans laquelle la surélévation est disposée dans la zone de ressort et au voisinage du creux dans la direction radiale.

7. Connexion enfichable HF selon la revendication 3, dans laquelle la douille de contact comporte au moins deux creux, en particulier au moins quatre creux, également en particulier au moins six creux.

8. Connexion enfichable HF selon l'une des revendications précédentes 3 à 7, dans laquelle la fente est raccordée au creux.

9. Connexion enfichable HF selon l'une des revendications précédentes, dans laquelle la zone côté frontal se rétrécit dans la direction côté frontal.

10. Connexion enfichable HF selon l'une des revendications précédentes, dans laquelle le deuxième connecteur comporte des moyens d'encliquetage qui sont appropriés pour s'encliqueter avec la surélévation.
